# EUROPÄISCHE PATENTSCHRIFT

(11) **EP 1 382 557 B1**
(45) Veröffentlichungstag und Bekanntmachung des Hinweises auf die Patenterteilung: **28.06.2006**
(21) Anmeldenummer: 03016010.5
(22) Anmeldetag: 15.07.2003
(51) Int. Cl.: B65H 75/22

(54) **Spule, Spulenflansch und Zuganker**
Reel, flange of a reel and tension rod
Bobbine, flasque de bobbine et tirant d'ancrage

(30) Priorität: 19.07.2002 DE 10232897
(43) Veröffentlichungstag der Anmeldung: 21.01.2004
(73) Patentinhaber: Marold, Wolfgang, 58256 Ennepetal (DE)
(72) Erfinder: Marold, Wolfgang, 58256 Ennepetal (DE)
(74) Vertreter: Bracht, Lothar

(56) Entgegenhaltungen:
- GB-A- 325 952
- US-A- 1 333 162
- US-A- 1 868 634
- US-A- 2 856 137
- US-A- 5 897 075

## Beschreibung

Die Erfindung betrifft eine Spule mit zwei Flanschen und einem Kern und mit Zugankern zum Fixieren der Flansche und des Kerns in der für die Spulengestalt massgeblichen Anordnung, wobei die Zuganker durch Löcher in den Flanschen gesteckt werden, mit zwei umgeformten Enden an dem Zuganker, die von dem Mittelabschnitt des Zugankers radial abkragen, dergestalt, daß die Loecher in mindestens einem Flansch so groß sind, dass die zugeordneten, umgeformten Enden in Längsrichtung der Zuganker durchgesteckt werden koennen und mit Mitteln zum Fixieren mindestens eines mit einem radial abkragenden Abschnitt ausgeformten Endes der Zuganker in der Flanschebene in der fertig montierten Anordnung, sowie einen Spulenflansch.

Derartige Spulen dienen vorzugsweise dem Transport von Kabeln, Litzen, Kedern und ähnlichen Produkten. Es handelt sich um mittelgroße Spulen mit einem Flanschdurchmesser von z.B. 500 mm.

Aus der EP 1176111 A2 ist eine Holzspule bekannt, bei der die beiden Flansche fluchtende Durchstecklöcher für die Zuganker aufweisen, wobei die Löcher dem Querschnitt der Zuganker entsprechen. Ein Ende der dort gezeigten stangenförmigen Zuganker ist abgewinkelt und das abgewinkelte Ende dient als Anschlag beim Durchstecken und als Widerlager bei der Verbindung der Flansche mit dem Kern. Das zweite Ende der Zuganker, das an der gegenüberliegenden Flanschseite außen minimal vorsteht, wird durch eine Klemmmutter gesichert und ist ohne Endverformung ausgebildet. Die Klemmmutter wird in einer pressenartigen Vorrichtung in der die montierte Spule aufgenommen ist, auf die unverformten Enden der Zuganker aufgesteckt und sorgt für die Verspannung der gesamten Spule. Der Kern dieser Spule wird in einer Nut an der Innenseite der Flansche zentriert. pressenartigen Vorrichtung in der die montierte Spule aufgenommen ist, auf die unverformten Enden der Zuganker aufgesteckt und sorgt für die Verspannung der gesamten Spule. Der Kern dieser Spule wird in einer Nut an der Innenseite der Flansche zentriert.
Es wird dort auch erwähnt, daß das zweite Stangenende nachträglich vernietet, aufgeweitet oder verformt werden kann, wobei diese Verformung einen zusätzlichen Ring, eine Unterlegscheibe oder aehnliches sichern soll.

Nachteilig bei dieser Spule ist, daß zu den Flanschen und dem Kern, sowie den eigentlichen Zugankern, zusätzliche Bauteile erforderlich sind und eine Vorrichtung vom Rang einer Maschine benötigt wird, um die Klemmmuttern aufzudrücken. Eine Demontage ohne Zerstörung scheint nicht möglich.

Aus der US 5897075 ist eine Spule der eingangs erwähnten Art bekannt, die zwei aus Kunststoff gespritzte Flanschen aufweist, zwischen denen sich ein Kern erstreckt. Die Flansche weisen an ihren Innenseiten innerhalb des Kerns Stützen auf, die den Kern zentrieren. Flansche und Kern werden von Zugankern zusammengehalten, die einen mittleren geraden Abschnitt mit zwei rechtwinklig abgebogenen Enden aufweisen. In den Flanschen sind Schlitze für die Zuganker vorgesehen, durch die die abgewinkelten Enden durchgesteckt werden können. Die Zuganker sind von ihrer Länge her so bemessen, daß sie die Flansche und den Kern U-förmig umgreifen. Die Zuganker werden nach dem Einstecken in die Spule an ihren umgebogenen Endabschnitten erfaßt und um ihre Längsachse geschwenkt. Mit dieser Schwenkbewegung werden die umgebogenen Endabschnitte über je eine auf den Spulenflansch aufgesetzte Rampe in einen Rastsitz geschwenkt. Nachteilig bei dieser Lösung ist, daß die umgebogenen Enden so elastisch sein müssen, daß sie unter vorübergehender Aufbiegung in die Rastsitze geschwenkt werden können. Diese Elastizität der Zuganker ist der anschließend für die Spule zu fordernden Steifigkeit abträglich. Hinzu kommt, daß die auf den Flansch aufgesetzte Verrastung für Spulen mit glatten Flanschen zu aufwendig ist.

Der Erfindung liegt deshalb die Aufgabe zugrunde, eine Spule vorzuschlagen, die in ihrem Aufbau einfacher ist und besonders kostengünstig ist.

Die Lösung dieser Aufgabe ist im Anspruch 1 wiedergegeben.
Bei der erfindungsgemäßen Klemmung oder Verrastung wird der Zuganker scherenförmig zwischen dem Spulenkern und dem Flansch bzw. der darin ausgebildeten Durchstecköffnung gehalten. Dies geschieht bei der reinen Klemmung nur reibschlüssig, wobei der rohrförmige Spulenkern durch den Zuganker an der Kontaktstelle eine leichte Deformation nach außen erfährt. Um diese Klemmposition mit geringem Kraftaufwand erreichen zu können, weist das Durchsteckloch im Flansch für das Zugankerende ein Stück Lochrand auf, das sich etwa asymptotisch dem Innenumfang des Spulenkerns nähert und optional in einen Rastsitz mündet, um so zwischen dem Innenumfang des Kerns und diesem Kurvenstück einen sich zunächst verjüngenden Spalt auszubilden, in den der Zuganker eingeklemmt werden kann, um dann, bei Verwendung eines Rastsitzes zum Abschluß in eine Mulde einzutauchen.
Diese Spule kommt ohne eine Aufnahmevorrichtung bei der Montage aus.
Der oder die Zuganker sind in dem optionalen Rastsitz zwischen Kern und Durchstecköffnung im Flansch fixiert. Der Rastsitz als Positionierungsmittel für den Zuganker, mit Elementen sowohl von Reibschluß als auch von Formschluß, erlaubt es dem Kern, zumindest teilweise zurückzufedern, wenn der Zuganker nach Überschreiten einer Rastnase den Rastsitz erreicht. Die so eingerasteten Endbereiche der Mittelabschnitte der Zuganker schmiegen sich dabei in den Rastsitz am Flansch ein und bilden so eine relativ großflächige Anlage. In der geklemmten Position wird der Zuganker von dem Rastsitz als Mittel zum Fixieren gesichert.

Gegen Ende der Spulenmontage wird das zweite umgeformte Ende der Zuganker durch ein großes Loch in der zuletzt montierten Flanschwand gesteckt und anschließend vorzugsweise radial nach außen verschoben. In dieser radial nach außen verschobenen Position hintergreift der radial abkragende Endabschnitt am zweiten Ende des Zugankers die Flanschwand und wird durch die Fixiermittel in dieser radial nach außen verschobenen Position gehalten. So umgreifen alle Zuganker klammerartig unmittelbar mit ihren umgeformten Enden die Flanschwände und den dazwischen angeordneten Kern aus dem Kerninnenraum heraus. Dadurch, daß die umgeformten Endabschnitte unmittelbar den Flansch einspannen, ergibt sich ein einstückiger Zuganker, der zumindest die axiale Verspannung der Spule sicherstellt. Zumindest die umgebogenen Endabschnitte der Zuganker sind an der Innenseite der Biegestelle scharfkantig gebogen, um die Biegebeanspruchung der Klammer zu minimieren. Diese scharfkantige Biegung ist zumindest auf einer Seite eines jeden Zugankers ausgebildet. Die Fixiermittel positionieren die Zuganker in radialer Richtung und die umgeformten Enden in ihrer Drehlage bezogen auf die Längsachse der Zuganker. Die so ausgebildeten Zuganker können aus einem Stück industriell vollständig vorgefertigt werden und brauchen keine plastische Verformung bei der Montage. Die Fixiermittel erlauben ein Lösen der Positionierung der Zuganker und damit eine Demontierbarkeit der Spule. Eine Seite eines jeden Zugankers kann als Endumformung einen angestauchten Kopf aufweisen, der mit seinem Übergang zum Schaft des Zugankers in ein Loch in dem zugehörigen Flansch eintaucht, das kleiner ist als der Kopf. Die große Bohrung für das zweite umgeformte Längsende des Zugankers ist dann ausschließlich an dem zweiten Flansch angeordnet, ebenso wie die Fixiermittel für diese Seite des Zugankers.
In Verbindung mit zweifach abgewinkelten Enden an den Zugankern ergibt sich so eine doppelte Abstützung mindestens eines Endes des Zugankers im Spulenflansch und eine vorgespannte Zentrierung und Abstützung des Spulenkerns relativ zu den Flanschen. Da die Zuganker vorzugsweise aus Stahl sind und das Spulenmaterial im übrigen vergleichsweise weich ist, ist davon auszugehen, daß die Last der Wicklung sich bei dem betrachteten Zugankerende zweifach am Flansch abstützt, nämlich mit den stummelförmigen Endabschnitten des zweifach abgewinkelten Zugankers, die in den Flansch von außen hineingreifen und mit den Endbereichen der den Kern durchdringenden Mittelabschnitte des Zugankers. Dabei sind leichte Verformungen an den Lochlaibungen für die Zuganker tolerabel, da es sich vorzugsweise Einwegspulen handelt.

Eine Ausgestaltung der Erfindung ist dadurch gekennzeichnet, dass beide in der Flanschebene radial abkragenden Enden der Zuganker durch Umbiegen der Stangenenden gebildet werden. Dadurch werden zusätzliche Bauelemente zum Klammern der Flansche überflüssig. Das Umbiegen der Enden der stangenförmigen Zuganker ist ein preiswertes Herstellungsverfahren. Die Zuganker können vollständig industriell vorgefertigt werden. Diese Maßnahme hat zudem den Vorteil, daß beide Flansche gleich ausgebildet sein können.
Durch Spreizen der umgebogenen, den Klammercharakter ausmachenden Enden der Zuganker und das dabei erfolgende Lösen der Fixierung wird die Spule einfach demontierbar ohne Zerstörung der Zuganker.

In Weiterbildung der Erfindung wird vorgeschlagen, die Mittel zum Fixieren des mindestens einen, mit dem radial abkragenden Abschnitt ausgeformten Endes mit einer weiteren Umbiegung des freien Stangenendes zu versehen, wobei dieser zweiten Umbiegung eine Ausnehmung oder ein Vorsprung aussen im Flansch zugeordnet ist. Der Abstand zwischen dem ersten und dem zweiten, innen scharfkantigen Knick an dem betrachteten Endabschnitt der Zuganker ist so elastisch bemessen, daß die zweite Umbiegung bei der Montage und bei der Demontage nach außen gezogen werden kann und in der endgültigen Position des kompletten Zugankers mit der Ausnehmung oder dem Vorsprung verhakt. Bei Verwendung einer Ausnehmung zum Verhaken erhält die gesamte Umformung der Enden die Form eines Handgriffs eines Spazierstocks. Die Vertiefungen im Flansch für die stummelförmigen Zapfen sind vorzugsweise als etwa dem Durchmesser der stummelförmigen Zapfen entsprechende Bohrungen ausgebildet. Sie können als Sack- oder Durchgangsbohrungen ausgestaltet sein.
Zuganker mit zwei zweifach abgewinkelten Enden erhalten mit ihrem geraden Mittelabschnitt eine etwa C-förmige Gestalt. Die C-Form liegt in einer Ebene.
Alternativ kann die Ausrichtung der stummelförmigen Zapfen an den umgebogenen Enden der Zuganker in beliebiger Richtung innerhalb der Flanschwandstärke erfolgen.
Die von den Mittelabschnitten der Zuganker abgewinkelten Enden können, bezogen auf den betrachteten Flansch, auch in Umfangsrichtung oder auch nach innen auf die Spulenachse weisen, wenn aufgrund der Größe der Spule für eine solche Anordnung genügend Raum ist.

In einer vereinfachten Weiterbildung der Erfindung ist vorgesehen, dass die Löcher im Flansch zum Durchstecken der Zuganker mit ihrem, bezogen auf die Spulenachse, äußeren Umfang auf dem Innenumfang des Kerns liegen. Dadurch wird es möglich, auf zusätzliche Mittel zur Zentrierung des Kerns zu verzichten, da die Zuganker in ihrer fixierten Position diese Aufgabe mit übernehmen.

Eine weitere Ausgestaltung der Erfindung ist geprägt durch mindestens einen Stopfen, mit dem nach Montage der Zuganker verbleibende Lochabschnitte in den Flanschen geschlossen und die Zuganker in dem Restloch fixiert werden. Dabei kann die Sicherung der Zuganker gegen Verdrehung um ihre Längsachse durch die Stopfen selbst und mindestens eine daran angeformte Gabel und/oder durch Vorsprünge oder Ausnehmungen an den Flanschen im Bereich der Endabschnitte der Zuganker erfolgen. Diese Ausführungsform eignet sich besonders für Spulen aus Kunststoff, bei denen die Stopfen, z.B. mit einem Filmscharnier sofort mit angespritzt werden können.

In Weiterführung der Erfindung ist vorgesehen, daß die zweite Abbiegung des Stangenendes in den Wickelraum der Spule weist und in ein Loch in einer Flanschwand eintaucht. Alle Biegungen der Zuganker sind dann in der gleichen Ebene ausgebildet. Die Ausnehmung kann dann die Form eines Durchgangsloches in der Flanschwand haben.

Zur Vereinheitlichung der Flanschausbildung und zur Vereinfachung der Montage kann in weiterer Ausgestaltung der Erfindung vorgesehen sein, daß beide Enden der stangenartigen Zuganker zweifach abgeknickt sind und die äußersten abgeknickten Abschnitte in die Flanschwand eintauchen.

Zur Verbesserung der Belastbarkeit des Flansches an den Tragstellen der Zuganker kann nach einem weiterbildenden Merkmal der Erfindung vorgesehen sein, daß die Zuganker eine flache Längsseite aufweisen. Praktisch kommen dabei Bandeisen oder Vierkantdraht als Vormaterial für die Zuganker in Frage.

Die nach der Erfindung bedeutsamen gestalterischen Änderung kommen wesentlich an den Spulenflanschen zum Ausdruck, die sich insbesondere dadurch auszeichnen, daß jeder Flansch für jeden Zuganker zwei Löcher aufweist, eines zum Durchstecken des Zugankerendes und eines zum Einhaken des Stummels am freien Ende des Zugankerendes.

Die Erfindung wird im einzelnen anhand der Zeichnung erläutert. Dabei zeigen:
- Fig. 1 :: Eine Spule im Halbschnitt nach der Erfindung;
- Fig. 2 :: einen Ausschnitt aus einer Seitenansicht von Fig.1;
- Fig. 3 :: einen Ausschnitt aus einer Seitenansicht eines Spulenflansches;
- Fig. 4 :: einen Schnitt nach Linie IV-IV in Fig.3;
- Fig. 5 :: einen Ausschnitt aus einem Spulenflansch mit einer besonderen Ausbildung eines Endes eines Zugankers;
- Fig. 6 :: einen Schnitt nach Linie VI-VI in Fig.5;
- Fig. 7 :: einen abschnittweise dargestellten Zuganker mit rechteckförmigem Querschnitt;
- Fig. 8 :: ein Stück Zuganker mit Endabschnitt und spezieller Querschnittsausbildung;
- Fig. 9 :: Einen Flansch mit unterschiedlichen Ausgestaltungen der Löcher zur Aufnahme der Zuganker.

In Fig.1 ist eine Sperrholz-Spule 2 gezeigt, die aus zwei Flanschen 2, 3 und einem Kern 4 besteht, wobei die Flansche 2,3 und der Kern 4 durch vorzugsweise mindestens drei Zuganker 5 zusammengehalten werden. Am Innenumfang des Kerns 4 sind drei Zuganker 6 gleichmäßig verteilt, von denen nur einer gezeigt ist. Die Zuganker 5 werden durch Löcher 9, 10 in den Flanschen 2, 3 gesteckt. Die Zuganker 5 tragen ausgehend von ihrem Mittelabschnitt 6 innerhalb des Kerns 4 an ihren beiden Enden zu einer Klammer abgewinkelte Endabschnitte 7, 8, an deren Enden in den Wickelraum 25 der Spule 1 weisende Zapfen 11, 12 durch eine weitere Umbiegung ausgebildet sind. Die Zapfen 11, 12 dienen der Fixierung des Zugankers in der Spule. Beide Biegungen eines jeden Ankerendes liegen in der gleichen Ebene, einer Längsebene der Spule 1. Die Zapfen 11, 12 greifen in Ausnehmungen 14, 15 in den Flanschen 2, 3 ein, die auf Höhe des Wickelraumes 25 angeordnet sind. Die Zuganker 5 sind aus Vierkantdraht hergestellt. Die Zuganker 5 werden zur Montage der Spule 1 durch die Löcher 9, 10 in den Flanschen 2, 3 gesteckt. Die Löcher 9, 10 sind so bemessen, daß die umgebogenen Enden 7, 8 durch die Löcher 9, 10 passen. Mit ihrem in radialer Richtung, bezogen auf die Spulenachse 22 äußeren Umfang 23 (Fig.2) berühren die Löcher 9, 10 den Innenumfang 24 des Kerns 4. Der Abstand der Ausnehmungen 14, 15 von den Umfangsabschnitten 23 der Löcher 9, 10 entspricht genau der lichten inneren Weite der U-förmig gebogenen Enden der Zuganker 5, so daß die Zuganker 5, wenn ihre Zapfen 11, 12 in die Ausnehmungen 14, 15 eingerastet sind, in jeder Hinsicht fixiert sind. Das bezieht sich auf die radiale Lage der umgeformten Enden hinsichtlich der Spulenachse 22 und auf ihre Drehlage bezogen auf die Längsachse des Zugelements 6. Die Fixierenden 11, 12 mit einem Schraubenzieher kann die Spule 1 wieder zerlegt werden.

Die in Fig.3 und Fig.4 gezeigte Kunststoffspule 20 umfaßt zwei Flansche 19, von denen nur einer gezeigt ist, einen Kern 35 und Zuganker 21, die die Flansche 19 und den Kern 35 in der die Spule prägenden Gestalt zusammenhalten. Der Zuganker 21 hat einen die gesamte Länge der Spule durchgreifenden mittleren Abschnitt und an beiden Enden einen rechtwinklig abgebogenen Endabschnitt 25, der sich in einer Tasche im Flansch 19 in radialer Richtung von der Spulenachse 36 nach außen erstreckt. Ein Loch 48 unterhalb des abgewinkelten Endes 25 des Zugankers 21 ist durch einen Stopfen 18 nach Abschluß der Montage verschlossen worden. Dadurch ist der Zuganker in radialer Richtung, bezogen auf die Spulenachse 36 fixiert. Zur Sicherung der Drehlage des Zugankers 21 sind zwei Vorsprünge 16, 17 radial außerhalb des Loches 48 mit dem Stopfen 18 vorgesehen, die das abgebogene Ende 25 des Zugankers zwischen sich einschließen.

Die in Fig.5 und Fig.6 gezeigte Sperrholzspule besteht aus zwei Flanschen 26, die in der bekannten Anordnung einen Kern 27 zwischen sich einschließen und durch Zuganker 29 zusammengehalten werden. Die Zentrierung des Kerns 27 erfolgt über eine Stützronde 28, wobei die Flansche 26 und die Stützronde im Kernbereich kongruente Öffnungen 34 aufweisen, die so bemessen sind, daß die umgebogenen Enden 30 der Zuganker 29 in Richtung der Längsachse der Spule und der sich dazu parallel erstreckenden Längsachse des Zugankers 29 durchsteckbar sind. Die Enden 30 des Zugankers 29 erstrecken sich in radialer Richtung bezogen auf die Zentralbohrung 33 in der Spulenmitte. Die freien Enden der umgebogenen Endabschnitte 30 sind mit angeformten und durch einen weiteren Biegevorgang in Umfangsrichtung der Spule entstandenen stummelförmigen Zapfen 31 versehen. Sowohl die Endabschnitte 30 als auch die stummelförmigen Zapfen 31 sind zumindest teilweise in der Form, der Endabschnitte und ihrer stummelförmigen Zapfen 31 angepaßten Ausnehmungen 32 in den Flansch 26 eingelassen. Durch die Paßform der Ausnehmung 32 ist der komplette Zuganker 29 mit seinen Endabschnitten 30 und seinen stummelförmigen Zapfen 31 ohne Freiheitsgrad, bezogen auf die Spule, fixiert.

In Fig.7 ist ein Zuganker 39 insbesondere für eine Holzspule gezeigt, der am Übergang des zentralen Zugabschnittes auf den in der Flanschebene liegenden Abschnitt scharfkantig hochgebogene Endabschnitte 37 trägt, die mit nach innen umgebogenen Zapfen 40 abschließen. In Aufbau und Wirkungsweise entspricht der Zuganker 39 dem Zuganker 6 aus Fig.1. Der Zuganker 39 hat als Besonderheit einen rechteckigen Querschnitt 38. Die Endabschnitte 37 und die Zapfen 40 sind über die Breitseiten des Rechteckquerschnitts gebogen. An den tragenden Stellen am -- hier nicht gezeigten -- Flansch der Spule liegt der Querschnitt mit seiner breiten Flachseite 49 auf.

In der Ausführungsform des Zugankers 42 nach Fig.8 für eine Holzspule ist das Ausgangsmaterial ein runder Draht, wie aus der Schnittdarstellung bei 45 ersichtlich. Der Zuganker 42 entspricht dem Zuganker 5 in Fig.1. Gezeigt ist dabei nur der linke Abschnitt des Zugankers in Fig.1. Der Runddraht mit dem bei 45 dargestellten Profil erstreckt sich fast bis über die gesamte Länge der -- nicht gezeigten --Spule in deren Innerem. In seinem äußeren Bereich mit dem abgewinkelten Endabschnitt 43 und dem daran ausgeformten noch einmal abgebogenen Stummel 46 ist das Rundmaterial abgeplattet, wie aus der Querschnittdarstellung bei 44 ersichtlich und liegt mit seiner Flachseite 47 am und im Flansch an, um die Flächenpressung zwischen Zuganker und Flansch zu reduzieren und die erforderlichen Kräfte zum Aufbiegen der umgebogenen Enden der Zuganker herabzusetzen.

Die Endabschnitte 7, 8, 37 und 43 sind von ihrer Länge und Querschnittsbemessung so ausgebildet, daß sie um das vorstehende Maß der stummelförmigen Zapfen 11, 12, 40, 46 von Hand -- ggf. mit einem Werkzeug elastisch aufgebogen werden können und zum Abschluß der Montage der Zuganker und nach Lösen der Aufbiegung elastisch in eine Vertiefung 14, 15 (Fig.1)im Spulenflansch zurückfedern. Entsprechendes gilt für die Endabschnitte 25 in Fig.3 und Fig.4 sowie für den Endabschnitt 30 in Fig.5 und Fig.6.

In Fig.9 ist ein kreisrunder Flansch 50 gezeigt, der in seiner Mitte eine Zentralbohrung 51 aufweist. Mit 52 ist die Anordnung des -- hier nicht gezeigten -- Kernes gestrichelt angedeutet, da die Anordnung der Löcher nur in Relation zur Lage des Kerns zu sehen ist. In dem Flansch 50 sind drei Paare 53, 54, 55 von Löchern gezeigt, wobei die Löcher eines Paares im wesentlichen die Kernstirnseite zwischen sich einschließen. Jedes Lochpaar 53, 54, 55 dient der Aufnahme und Verankerung eines Endes eines Zugankers am Flansch. Vorzugsweise sind drei Zuganker pro Spule vorgesehen.
Fig.9 zeigt drei unterschiedliche Ausgestaltungen der Lochpaare 53, 54, 55, die nur zur Vermeidung von Wiederholungen an einem einzigen Flansch gezeigt sind. In der Praxis sind drei gleiche Lochpaare vorgesehen, die gleichmäßig auf dem Flansch verteilt sind.
Alle Lochpaare bestehen aus einer Durchbrechung 58, 60, 63 des Flansches 50, durch die die Enden der Zuganker durchgesteckt werden und einem Hakloch 59, 61, 64, in die die Stummel an den Enden der Zuganker zum Abschluß der Montage eingehängt werden. Alle Durchbrechungen 58, 60, 63 ragen mit einem kurzen Abschnitt in die Anordnung 52 des Kerns hinein, sind aber im wesentlichen -- in der in Fig.9 gezeigten Ansicht -- innerhalb des Kernbereiches angeordnet.
Die Durchbrechung 58 hat die Form eines Spazierstocks, der mit seinem "Griff" in den Anordnungsbereich 52 des Kerns hineinragt und mit einer Inspektions- und Führungserweiterung 68 das Durchführen des Endes des Zugankers durch die Durchbrechung 58 erleichtert. Mit einer spitzen Zange oder mit einem Haken läßt sich der Zuganker führen und durch die Durchbrechung durchziehen und mit seinem Stummel in das Hakloch 59 einführen.
Der Griffbereich des Spazierstocks hat einen Rastsitz 56 und eine Rastnase 57, an denen sich vorübergehend -- Rastnase 57und endgültig -- Rastsitz 56 -- ein Endbereich des Mittelabschnitts eines Zugankers abstützt. Der aus Runddraht gefertigte Zuganker schmiegt sich mit seinem Umfang in den Rastsitz 56 ein. Das Hakloch 59 und der Rastsitz 56 liegen in radialer Fluchtung im Flansch hintereinander. Der gerade Abschnitt 67 der Durchbrechung 58 erstreckt sich fast in radialer Richtung. Die Durchbrechung 58 erlaubt es, das komplette Ende des Zugankers durch den Flansch durchzuziehen. Das Hakloch 59 ist als Durchgangsbohrung ausgebildet. So können auf beiden Seiten des Kerns gleiche Flansche zum Einsatz kommen.
Das Lochpaar 54 besteht aus einer kreisabschnittförmigen Durchbrechung 60, die mit Ihrer Längsmitte eine Klemmstelle 62 bildet und dort die vorgesehene Anordnung 52 des Kernes schneidet und mit ihren Enden in der Projektion des Kerninnenbereiches liegt. Die Durchbrechung 60 ist spiegelbildlich zu einem Radius durch das Hakloch 61 ausgebildet. In der montierten Stellung wird der Zuganker mit seinem Mittelabschnitt an der Klemmstelle 62 durch die Laibung der Durchbrechung 60 und den an dieser Stelle leicht ausgebeulten Kern eingespannt. Dadurch wird eine Zentrierung des Kerns mit dessen Vorspannung erreicht.
Das Lochpaar 55 besteht aus einem Hakloch 64 und einer Durchbrechung 63, die ebenfalls spiegelbildlich zu einem Radius durch das Hakloch 64 ausgebildet ist, wie die Durchbrechung 60 des Lochpaares 54. Sie besitzt auf dem Radius durch das Hakloch 64 einen Rastsitz, der beiseitig von Rastnasen 66 begrenzt ist. Auch die Durchbrechung 63 schneidet die Kernanordnung 52 an, so daß der Zuganker im eingebauten Zustand scherend in seinem Rastsitz 65 zwischen diesem und der Kerninnenwandung eingespannt ist.
Allen Variationen von Lochpaaren ist gemeinsam, daß die Enden der Zuganker sich zweifach am Flansch abstützen. Einerseits bilden alle Haklöcher 59, 61, 64 eine erste Abstützung in radialer Richtung für den jeweiligen Zuganker und andererseits bilden die Rastsitze 56 und 65 bzw. die Klemmstelle 62 die zweite Abstützung für den Zuganker. Auch wenn, bedingt durch Toleranzen, der Zuganker nicht von vornherein gleichmäßig an beiden Kontaktstellen anliegt, so ist doch sichergestellt, daß bei hohen Belastungen, also jedenfalls vor dem Bruch, durch geringfügige Verformungen der aus Holz oder Kunststoff bestehenden Flanschen sich rechtzeitig eine Zweifach-Anlage ausbildet.

Alle beschriebenen oder bildlich dargestellten Merkmale bilden für sich oder in beliebiger sinnvoller Kombination den Gegenstand der Erfindung, auch unabhängig von ihrer Zusammenfassung in den Ansprüchen oder deren Rückbeziehung.

## Patentansprüche

1. Spule mit zwei Flanschen (50) und einem
Kern (52)
und mit Zugankern (5, 21, 29, 39, 42) zum Fixieren der Flansche (50) und des Kerns (52) in der für die Spulengestalt massgeblichen Anordnung,
wobei die Zuganker (5, 21, 29, 39, 42) durch Löcher (58, 60, 63) in den Flanschen (50) gesteckt werden,
mit zwei umgeformten Enden (7, 8, 25, 30, 37, 43) an den unmontierten Zugankern (5, 21, 29, 39, 42), die von dem Mittelabschnitt (6, 41) der Zuganker (5, 21, 29, 39, 42) radial abkragen,
dergestalt, daß die Loecher (58, 60, 63) in mindestens einem Flansch (50) so groß sind, dass die zugeordneten, umgeformten Enden (7, 8, 25, 30, 37, 43) in Längsrichtung der Zuganker (5, 21, 29, 39, 42) durchgesteckt werden koennen,
und mit Mitteln (11, 12, 16, 17, 18, 31, 40, 46, 59, 61, 64) zum Fixieren mindestens eines der umgeformten Enden (7, 8, 25, 30, 37, 43) der Zuganker (5, 21, 29, 39, 42) in der Flanschebene in der fertig montierten Anordnung,
**dadurch gekennzeichnet, dass**
daß der Zuganker (5, 21) zwischen der Kerninnenwandung und dem Lochrand im Flansch (50) durch Ausbeulung des Kerns (52) klemmend oder zwischen beiden durch einen Rastsitz (56, 65) im Loch (53, 55) des Flansches (50) fixiert wird.

2. Spule (1) nach Anspruch 1, **dadurch gekennzeichnet, dass** beide in der Flanschebene radial abkragenden Endabschnitte (7, 8, 25, 30, 37, 43) der Zuganker (5, 21, 29, 39, 42) durch Umbiegen gebildet werden.

3. Spule (1, 20) nach einem der Ansprüche 1 oder 2, **dadurch gekennzeichnet,**
**dass** die Mittel (11, 12, 16, 17, 18, 31, 40, 46, 56, 65) zum Fixieren des mindestens einen, mit dem radial abkragenden Abschnitt ausgeformten Endes von einer weiteren stummelförmigen Abbiegung des freien Endes des Zugankers (5, 21, 29, 39, 42) gebildet werden,
denen eine Ausnehmung (14, 15, 32, 59, 61, 64) im oder ein Vorsprung (16, 17) aussen am Flansch (2, 3, 19, 26) zugeordnet ist.

4. Spule (20) nach einem der vorangegangenen Ansprüche, **gekennzeichnet durch** mindestens einen Stopfen (18) als Teil der Fixiermittel, mit dem, nach Montage der Zuganker (21) verbleibende Lochabschnitte in den Flanschen (19) verschlossen und, die Zuganker (21) in den Löchern (48) fixiert werden.

5. Spule (1) nach Anspruch 3, **dadurch gekennzeichnet, daß** die zweite Abbiegung des Zugankers (11, 12, 40, 46) in den Wickelraum (25) der Spule (1) weist und in ein Loch (14, 15, 59, 61, 64) in einer Flanschwand (2, 3, 50) eintaucht.

6. Spule (1) nach Anspruch 3 oder Anspruch 5, **dadurch gekennzeichnet, daß** beide Enden (7, 8, 37) der Zuganker (5, 39) zweifach abgeknickt sind und die äußersten abgeknickten Abschnitte (11, 12, 40) in die Flanschwand (2, 3) eintauchen.

7. Spule nach einem der vorangegangenen Ansprüche, **dadurch gekennzeichnet, daß** die Zuganker (39, 42) eine flache Längsseite (47, 49) aufweisen.

8. Flansch (50) montierbar in einer Spule nach einem der vorangegangenen Spulenansprüche, wobei die Spule einen Kern (52), einen weiteren Flansch und Zuganker umfaßt, **dadurch gekennzeichnet, dass** der Flansch (50) für jeden Zuganker eine Durchstecköffnung (58; 63) und daran ein Stück Lochrand mit einem Rastsitz (56, 65) für den Zuganker aufweist, in welchem Rastsitz der Zuganker vom Kern (52) fixiert werden kann.

## Claims

1. Reel with two flanges (50) and one core (52) and with tie rods (5, 21, 29, 39, 42) to fix the flanges (50) and the core (52) in the arrangement relevant for the form of the reel,
whereas the tie rods (5, 21, 29, 39, 42) are plugged through holes (58, 60, 63) in the flanges (50),
with two deformed ends (7, 8, 25, 30, 37, 43) at the unmounted tie rods (5, 21, 29, 39, 42), being radially distant to the central part (6, 41) of the tie rods (5, 21, 29, 39, 42),
in a way that the holes (58, 60, 63) in at least one flange (50) are as large that the attributed, deformed ends (7, 8, 25, 30, 37, 43) can be plugged through in the longitudinal extension of the tie rods (5, 21, 29, 39, 42)
and with means (11, 12, 16, 17, 18, 31, 40, 46, 59, 61, 64) to fix at least one of the deformed ends (7, 8, 25, 30, 37, 43) of the tie rods (5, 21, 29, 39, 42) in the flange level in the completely mounted arrangement,
**characterized in that**
the tie rod (5, 21) is fixed between the core interior wall and the bearing surface of the hole in the flange (50) by a clamping action of the bulged core (52) or between both via a dwell-seat (56, 65) in the hole (53,55) of the flange (50).

2. Reel (1) according to claim 1, **characterized in that** both fmal sections (7, 8, 25, 30, 37, 43) of the tie rods (5, 21, 29, 39, 42) being radially distant, are built by bending.

3. Reel (1, 20) according to one of the claims 1 or 2, **characterized in that** the means (11, 12, 16, 17, 18, 31, 40, 46, 46, 65) for fixation of the at least one end-section formed with the section being distant, are built by a further stump shaped bent section of the free end of the tie rod (5, 21, 29, 39, 42), to which is attributeda cutout (14, 15, 32, 59, 61, 64) in or at a lug (16, 17) at the exterior of the flange (2, 3, 19, 26)

4. Reel (20) as to one of the preceding claims**characterized in that** at least one plug (18) as part of the means for fixation is provided with which - after mounting the tie rods (21) - the remaining hole sections in the flanges (19) are closed and the tie rods (21) are fixed in the holes(48).

5. Reel (1) as to claim 3 or 5, **characterized in that** the direction of the second bent section of the tie rod (11, 12, 40, 46) points into the winding space (25) of the reel (1) and plunges into a hole(14, 15, 59, 61, 64) in a flange wall (2, 3, 50).

6. Reel (1) as to claim 3 or 5, **characterized in that** both ends (7, 8, 37) of the tie rods (5, 39) are twofoldly deviated and the most exterior sections (11, 12, 40) plunge into the flange wall (2, 3).

7. Reel according to one of the preceding claims, **characterized in that** the tie rods (39, 42) present a plain alongside (47, 49).

8. Flange (50) mountable in a reel as to one of the preceding claims conderning the reel, the reel including a core (52), a further flange and tie rods, **characterized in that** the flange (50) presents a plug through aperture (58, 63) for every tie rod and at it a section of the hole perimeter with a dwell seat (56, 65) for the tie rod in which dwell-seat the tie rod can be fixed by the core (52).

## Revendications

1. Bobine avec deux brides (50) et un noyeau (52) et avec des tirants (5, 21, 29, 39, 42) pour la fixation des brides (50) et du noyeau (52) en forme de bobine significante pour l'arrangement,
pendant l'insertion des tirants (5, 21, 29, 39, 42) se fait par des troux (58, 60, 63) dans les brides (50),
avec deux bouts transformés (7, 8, 25, 30, 37, 43) aux tirants non-montés (5, 21, 29, 39, 42), qui débordent radialement du secteur central (6, 41) des tirants (5, 21 29, 39, 42),
en forme que les troux (58, 60, 63) dans au moins une bride (50) sont si grands, que les bouts attribués, transformés (7, 8, 25, 30, 37, 43) peuvent être traversement insérés en direction de la longueur des tirants (5, 21, 29, 39, 42)
et avec des moyens (11, 12, 16, 17, 18, 31, 40, 46, 59, 61, 64) pour la fixation d'au moins d'un des bouts transformés (7, 8, 25, 30, 37, 43) des tirants (5, 21, 29, 39, 42) dans le plan de bride dans l'arrangement complètement monté,
marquée par le fait que
le tirant (5, 21) entre la paroi en coeur du noyeau et le bord de trou dans la bride (50) est fixé en faisant un débosselage du noyeau (52) serrant ou entre les deux par une position d'arrêt (56, 65) dans le trou (53, 55) de la bride (50).

2. Bobine (1) selon spécification de brevet 1, marquée par le fait que les deux sections finales (7, 8, 25, 30, 37, 43) (débordantes radialement dans le plan de bride) des tirants (5, 21, 29, 39, 42) sont constituées en pliant.

3. Bobine (1, 20) selon une des spécifications de brevets 1 ou 2, marquée par le fait que les moyens (11, 12, 16, 17, 18, 31, 40, 46, 56, 65) sont constitués par un avantage supplémentaire en forme de moignon du libre bout du tirant (5, 21, 29, 39, 42), qui sont attribués à un creux (14, 15, 32, 59, 61, 64) dans ou une partie en saillie à l'extérieur de la bride (2, 3, 19, 26) pour la fixation d'au moins d'un bout démoulé avec une section radialement distante.

4. Bobine (20) selon une des spécifications de brevets précédantes, marquée par un bouchon (18) comme partie du fixateur avec lequel les tirants (21) sont fixés dans le trou (48) après montage des triants (21) la partie de trou restante dans les brides (19).

5. Bobine (1) selon spécification de brevet 3, marquée par le fait que le deuxième avantage du triant (11, 12, 40, 46) indique la direction dans l'espace d'enroulement (25) de la bobine (1) et entre dans un trou (14, 15, 59, 61, 64) dans une paroi de bride (2, 3, 50).

6. Bobine (1) selon spécification de brevet 3 ou 5, marquée par le fait que les deux bouts (7, 8, 37) des tirants (5, 39) sont doublement rompu en pliant et que les sections les plus extérieurs (11, 12, 40) entrent dans la paroi de bride (2, 3).

7. Bobine selon une des spécifications de brevets, marquée par le fait que les tirants (39, 42) présentent un grand côté (47, 49) plat.

8. Bride (50) montable dans une bobine selon une des spécifications de brevets précédantes. La bobine éteint un noyeau (52), une bride supplémentaire ainsi qu'un tirant, marquée par le fait que la bride (50) présente pour chaque tirant une ouverture pour travers (58, 63) et y joint une partie du bord de trou avec une position d'arrêt (56, 65) pour le tirant, dans laquelle le tirant du noyeau (52) peut être fixé.
